# EUROPÄISCHE PATENTSCHRIFT

(11) **EP 0 784 023 B1**
(45) Veröffentlichungstag und Bekanntmachung des Hinweises auf die Patenterteilung: **06.05.1998**
(21) Anmeldenummer: 96100424.9
(22) Anmeldetag: 12.01.1996
(51) Int. Cl.: B65D 81/32

(54) **Vorrichtung und Verfahren zum Mischen von getrennt untergebrachten Fluidkomponenten**
Device and method for mixing separately stored fluid components
Dispositif et procédé pour mélanger des composants fluides conditionnés séparément

(43) Veröffentlichungstag der Anmeldung: 16.07.1997
(73) Patentinhaber: Kreidewerk J. Ramsauer KG, 5351 Aigen-Voglhub (AT)
(72) Erfinder: Forstinger, Jörg, AT-4820 Bad Ischl (AT)
(74) Vertreter: Eisenführ, Speiser & Partner

(56) Entgegenhaltungen:
- EP-A- 0 060 401
- CH-A- 541 481
- DE-A- 3 322 811
- DE-U- 8 716 350
- FR-A- 2 710 032
- US-A- 3 696 919
- US-A- 3 856 138

## Beschreibung

Die Erfindung betrifft eine Vorrichtung und ein Verfahren zum Mischen von getrennt untergebrachten Fluidkomponenten gemäß den Oberbegriffen der unabhängigen Patentansprüche.

In der Bautechnik werden chemisch geschäumte Polymermaterialien verwendet, die allgemein als "Montageschaum" bezeichnet werden. Solche Montageschäume werden in Behältern unter Druck aufbewahrt und durch Öffnen eines Ventils ausgetragen und dann zum Beispiel zur Herstellung von Isolierungen oder zum Ausfüllen von Hohlräumen eingesetzt.

Bevor der ausgetragene Montageschaum weiterbearbeitet oder belastet werden kann, muß er durch Polymerisation aushärten.

Obwohl praktisch von jedem Polymer (Epoxidharz, Polyurethan, Polystyrol, Polyethylen oder Polyvinylchlorid) ein chemisch geschäumter und härtbarer Schaum hergestellt werden kann, ist Polyurethan (PU) aufgrund seiner günstigen Materialeigenschaften in der Bautechnik besonders bevorzugt. Dabei werden sowohl Einkomponenten- als auch Zweikomponenten-Schäume eingesetzt. Ein einkomponentiger Schaum härtet nach dem Austragen aus dem Druckbehälter von selbst aus, ein zweikomponentiger Schaum muß vor dem Austragen mit einem sogenannten Härter versetzt werden. Da die Aushärtezeiten von Einkomponenten-Schäumen für die Bauwirtschaft im allgemeinen zu lange sind (ein solcher Schaum ist typischerweise nach 15 Minuten klebfrei, nach ca. drei Stunden schneidbar und nach ca. acht Stunden voll ausgehärtet), werden dort zunehmend Zweikomponenten-Schäume eingesetzt, deren Aushärtung in wesentlich kürzerer Zeit vollzogen ist.

Bei diesen Schäumen wird eine Vorstufe des Polymers (das sogenannte "Vorpolymer"; erste Komponente) unmittelbar vor Verwendung mit einer geringen Menge eines chemischen Zusatzes versetzt (dem sogenannten "Härter"; zweite Komponente), wodurch der Härtevorgang ausgelöst wird (Aktivierung). Der Anteil des zugesetzten Härters beträgt etwa 4 bis 10 Vol.-% des Vorpolymers.

Zum Mischen von Vorpolymer und Härter, die beide die Eigenschaft eines Fluids haben, wurden lange Zeit zwei getrennte Behälter eingesetzt, die jeweils mit einem Ventil versehen waren. Zum Aktivieren wurde mit Hilfe eines Adapterteiles der Behälter des Härters auf den des Vorpolymers aufgesetzt. Durch Öffnen beider Ventile wurde sodann der (in seinem Behälter etwas unter Überdruck stehende) Härter in den Behälter des Vorpolymers überführt und dieses aktiviert. Solche Adaptersysteme haben den Nachteil einer umständlichen Handhabung.

Zur Beseitigung dieses Nachteils wurden Systeme entwickelt, bei denen der Härter in den Behälter des Vorpolymers integriert ist. Bei diesen Vorrichtungen befindet sich der Behälter des Härters im verschlossenen Zustand im Inneren des Behälters für das Vorpolymer. Das Aktivieren erfolgt über eine mechanische Einrichtung, die durch die Behälterwand (meist durch den Boden) nach außen geführt ist und mit der der Behälter des Härters geöffnet und dessen Inhalt mit dem Vorpolymer vermischt wird.

Ein Beispiel für diesen Stand der Technik ist die deutsche Offenlegungsschrift DE-A1-33 22 811.6. Diese Druckschrift offenbart einen Behälter zur Aufnahme des Vorpolymers und einen Zusatzbehälter zur Aufnahme des Härters, wobei der Zusatzbehälter die Gestalt eines Rohres hat, welches mit einem Ende am Boden des Behälters befestigt ist, der eine abgedichtete Öffnung aufweist. Das andere Ende des Rohres weist einen Verschlußdeckel für den Zusatzbehälter auf, der mit einer O-Ringdichtung gegen das Rohr des Zusatzbehälters abgedichtet ist. Beim Aktivieren des Behälters wird der Verschlußdeckel mit einem Stößel abgehoben, wozu der Stößel ausgehend von der Öffnung in axialer Richtung des Rohres bewegt wird. Der Nachteil dieser Konstruktion liegt in der erwähnten O-Ringdichtung. Wenn dessen Dichtwirkung unzureichend ist, kommt es zum vorzeitigen Austritt von Härter und damit zum vorzeitigen Aktivieren des Vorpolymers im Behälter.

Die Erfindung stellt sich die Aufgabe, die vorstehend geschilderten Nachteile zu überwinden und Mittel zur Verfügung zu stellen, bei denen der Behälter der zweiten Komponente in den Behälter der ersten Komponente integriert ist und das Mischen der beiden Komponenten mit konstruktiv einfachen Mitteln erfolgt, ohne daß die Gefahr eines vorzeitigen Austretens des Härters gegeben ist. Ein Aspekt dieser Aufgabe ist das Bereitstellen eines Kontrollmittels, mit dem erkannt werden kann, daß das Mischen der beiden Fluide erfolgt.

Diese Aufgabe wird bei einer Vorrichtung der eingangs erwähnten Art gelöst mit den Merkmalen des kennzeichnenden Teils von Anspruch 1 bzw. mit dem Verfahren gemäß Anspruch 11.

Die Erfindung geht aus von einer Vorrichtung zum Mischen von getrennt untergebrachten Fluidkomponente, die einen Außenbehälter zur Aufnahme der ersten Fluidkomponente und einen im Inneren des Außenbehälters angeordneten Innenbehälter zur Aufnahme der zweiten Fluidkomponente aufweist. Das Innere des Außenbehälters ist über eine Öffnung zugänglich, die bevorzugt im Boden des Außenbehälters angebracht ist. Der Innenbehälter weist eine Mündung auf, über die er gefüllt werden kann.

Erfindungsgemäß weist die Vorrichtung ein Zugelement auf, welches eine Doppelfunktion hat. Einmal weist das Zugelement eine im Inneren des Außenbehälters liegende äußere Begrenzungsfläche auf, auf die die Mündung des gefüllten Innenbehälters aufgesteckt ist, so daß dieser verschlossen ist und sein Inhalt nicht mit dem des Außenbehälters in Berührung kommt. Außerdem ist das Zugelement durch die Öffnung des Außenbehälters geführt und abgedichtet darin bewegbar, wobei der Innenbehälter mit seiner Mündung so auf die Begrenzungsfläche des Zugelements aufgesteckt sein muß, daß er bei einer Bewegung des Zugelements von dieser Begrenzungsfläche mitgenommen wird. Im Inneren des Außenbehälters befindet sich außerdem zwischen der Mündung des Innenbehälters und der Öffnung des Außenbehälters ein Anschlagelement, welches eine Anschlagfläche aufweist. Dieses Anschlagelement ist so angeordnet, daß die Mündung des Innenbehälters bei einer nach außen gerichteten Bewegung des Zugelements an der Anschlagfläche des Anschlagelements anstößt, so daß bei weiterer Bewegung des Zugelements nach außen die Begrenzungsfläche von der Mündung des Innenbehälters abgezogen wird.

Nach dem Abziehen der Begrenzungsfläche vom Innenbehälter ergießt sich dessen Inhalt (d. h. die zweite Fluidkomponente) in den Inhalt des Außenbehälters (d. h. in die erste Fluidkomponente) und kann mit ihm durch Schütteln gemischt werden, wobei das Schütteln das Austreten der zweiten Fluidkomponente unterstützt. In diesem Zustand übernimmt der Innenbehälter zusätzlich die Funktion eines Mischkörpers, so daß die erfindungsgemäße Vorrichtung im allgemeinen keinen gesonderten Mischkörper erfordert (selbstverständlich kann ein solcher vorhanden sein). Gemäß einer besonders bevorzugten Ausführungsform der Erfindung ist sowohl der Innenbehälter als auch der Außenbehälter aus einem Metall (z. B. Aluminium oder Stahl) hergestellt. Dies hat den Vorteil, daß der Innenbehälter nach dem Abziehen vom Zugelement beim Schütteln hörbar an der Wand des Außenbehälters anschlägt und somit durch ein Geräusch zu erkennen gibt, daß das Mischen der beiden Fluide erfolgt.

Bei einer anderen und weniger bevorzugten Ausführungsform besteht der Innenbehälter aus Metall und der Innenbehälter aus einem thermoplastischen Kunststoff. Geeignete Kunststoffe werden an späterer Stelle angegeben.

Die Erfindung ist nicht nur zum Mischen der zwei Komponenten eines Montageschaums geeignet, sondern ganz allgemein in jedem Fall, wo es darum geht, zwei getrennt untergebrachte Fluidkomponenten kurz vor ihrem Einsatz miteinander zu vermischen. Beispiele für solche Einsatzfälle sind die Pharmazie und die Kosmetik.

Durch das Konzept des Zugelements, welches die Doppelfunktion übernimmt, zunächst die erste Fluidkomponente von der zweiten Fluidkomponente zu trennen, und dann nach dem Abziehen von der Mündung des Innenbehälters das Mischen der beiden Fluidkomponenten ermöglicht, wird für die gestellte Aufgabe eine konstruktiv äußert einfache und kostengünstige Lösung zur Verfügung gestellt. Es ist überraschend, daß der Innenbehälter durch einfaches Aufstecken auf die Begrenzungsfläche des Zugelements dauerhaft abgedichtet werden kann, ohne daß hierzu besondere Maßnahmen, wie z. B. O-Ringdichtungen erforderlich sind.

In der Praxis kann das Problem auftreten, daß die zweite Fluidkomponente im Innenbehälter gegenüber der ersten Fluidkomponente im Außenbehälter unter einem geringfügigen Unterdruck steht, so daß sich die Mündung des Außenbehälters nach dem Abziehen der Begrenzungsfläche an der Anschlagfläche festsaugt. Zur Lösung dieses Problems weist eine bevorzugte Ausführungsform der erfindungsgemäßen Vorrichtung eine Einrichtung auf, mit der bei abgezogenem Innenbehälter ein Druckausgleich zwischen dem Innenbehälter und dem Außenbehälter hergestellt werden kann. Eine solche Einrichtung sind z. B. Rillen oder ähnliche Materialausnehmungen in der Anschlagfläche, die erst bei zurückgezogenem Zugelement wirksam werden und somit den gewünschten Druckausgleich herstellen.

Bei einer bevorzugten Ausführungsform der Erfindung hat das Zugelement die Gestalt eines gestuften zylindrischen Kolbens, der ein vorderes Ende mit größerem Durchmesser und ein koaxial zum vorderen Ende ausgebildetes hinteres Ende mit kleinerem Durchmesser aufweist. Die Zylinderumfangsfläche des vorderen Endes dient als Begrenzungsfläche zum Aufstecken der Mündung des Innenbehälters, der zu diesem Zweck eine kreisrunde Mündung aufweist. Der Durchmesser der Mündung ist so bemessen, daß der Innenbehälter auf dem vorderen Teil des Zylinders aufgeschoben werden kann und dabei so fest sitzt, daß er bei einer Bewegung des zylinderförmigen Zugelements (auch unter Berücksichtigung der durch die Viskosität der ersten Fluidkomponente an ihm angreifenden Kräfte) mitgenommen wird.

Das Anschlagelement hat bei dieser Ausführungsform die Gestalt eines zum gestuften Kolben komplementär geformten Hohlzylinders, der mit dem Außenbehälter starr (d. h. formschlüssig oder kraftschlüssig) verbunden ist und zwei Bohrungen aufweist, die so bemessen sind, daß das zylinderförmige Zugelement in ihn eingeschoben werden kann. Die erste Bohrung hat den größeren Durchmesser des vorderen Endes des zylindrischen Kolbens und befindet sich im vorderen Bereich des Hohlzylinders. Die zweite Bohrung ist koaxial zur ersten Bohrung angeordnet, befindet sich im hinteren Bereich des Hohlzylinders und hat den kleineren Durchmesser des hinteren Endes des zylindrischen Kolbens. Durch diese Formgebung können der zylindrische Kolben und der komplementär dazu geformte Hohlzylinder ineinandergesteckt werden. Dabei wirkt die Stirnfläche im Bereich der ersten Bohrung des Hohlzylinders als Anschlagfläche für die Mündung des Innenbehälters. Werden der zylindrische Kolben und der Hohlzylinder so zusammengesetzt, daß das vordere Ende des zylindrischen Kolbens etwas über die Stirnfläche des Hohlzylinders herausragt, kann der Innenbehälter mit seiner kreisrunden Mündung auf das vordere Ende des zylindrischen Kolbens aufgesetzt werden. Wird anschließend das hintere Ende des zylindrischen Kolbens in den Hohlzylinder hineingezogen, dann stößt die Mündung des Innenbehälters an der Stirnfläche an, und die Begrenzungsfläche wird bei weiterer Bewegung des zylindrischen Kolbens von der Mündung abgezogen und der innere Behälter abgeworfen. Damit dies erfolgen kann, muß der zylindrische Kolben genügend weit zurückziehbar sein, d. h. sein vorderes Ende darf nicht länger sein als die erste Bohrung des Hohlzylinders, die den größeren Durchmesser aufweist.

Zur leichteren Bewegung des zylindrischen Kolbens sind bevorzugt dessen hinteres Ende bzw. die zweite Bohrung des Hohlzylinders mit einem Außengewinde bzw. einem dazu passenden Innengewinde versehen. Bevorzugt ist bei dieser Ausführungsform außerdem eine mit dem hinteren Ende des zylindrischen Kolbens verbundene Drehvorrichtung, mit der der zylindrische Kolben mit einer Drehbewegung in den Hohlzylinder zurückgezogen und der Innenbehälter abgeworfen werden kann. Außerdem kann das vordere Ende des zylindrischen Kolbens eine Ringnut zur Aufnahme einer O-Ringdichtung aufweisen. Diese Ringnut muß im hinteren Bereich des vorderen Endes angeordnet sein, damit der darin vorgesehene O-Ring mit der größeren Bohrung des Hohlzylinders zusammenwirken kann. Eine weitere Ringnut kann im vorderen Bereich des vorderen Endes vorgesehen sein und eine wulstartige Verdickung an der Mündung des Innenbehälters aufnehmen. Damit wird erreicht, daß der Innenbehälter fester sitzt und sich beim Anschlag der Wulst an der Stirnfläche das Gefühl eines Druckpunktes ergibt, der das bevorstehende Abwerfen des Innenbehälters anzeigt.

Es wurde bereits darauf hingewiesen, daß aufgrund eines möglicherweise im Innenbehälter herrschenden relativen Unterdrucks sich die Mündung des Innenbehälters an der Anschlagfläche festsaugen und ein Abwerfen des Innenbehälters verhindern kann und daß zur Lösung dieses Problems bevorzugt eine Einrichtung zum Druckausgleich vorgesehen ist, die dann wirksam wird, wenn die Begrenzungsfläche (d. h. bei der vorstehend geschilderten Ausführungsform das vordere Ende des zylindrischen Kolbens) von der Mündung des Innenbehälters abgezogen ist. Eine solche Einrichtung kann durch entsprechende Gestaltung der Stirnfläche erhalten werden, die zu diesem Zweck rillenartige oder nutenartige Materialausnehmungen aufweisen kann. Eine weitere Möglichkeit besteht darin, den Hohlzylinder einseitig in axialer Richtung zu verkürzen, so daß der Hohlzylinder in der Seitenansicht eine stufenartige Gestalt hat. Die einseitige Verkürzung sollte ein Ausmaß haben, welches sicherstellt, daß die Mündung des Innenbehälters nur an einem Teil der Stirnfläche des Hohlzylinders anschlägt und der Innenbehälter somit auf die andere (d. h. die nicht unterstützte) Seite quasi "abkippt".

Das vordere Ende des zylindrischen Kolbens ist gegenüber der Mündung des Innenbehälters so dimensioniert, daß es einen geringfügig größeren Durchmesser als die Mündung aufweist, so daß der Innenbehälter mit seiner Mündung unter mäßigem Druck (gegebenenfalls unter Zuhilfenahme einer mechanischen Preßvorrichtung) aufgesetzt werden kann und dabei fest und abdichtend sitzt. Der Sitz darf jedoch nicht so fest sein, daß dem Abziehen der zylindrischen Begrenzungsfläche ein zu großer Widerstand entgegengesetzt wird.

Das für den zylindrischen Kolben und den Hohlzylinder eingesetzte Material muß gegen die chemische Umgebung beständig sein, der sie ausgesetzt ist, d. h. sowohl gegen die erste als auch gegen die zweite Fluidkomponente; verwendet man die erfindungsgemäße Vorrichtung zur Herstellung von zweikomponentigem PU-Schaum, wird diese Umgebung von einem organischen Diisocyanat und einem organischen Diol gebildet. Außerdem sollte das Material wenig Feuchtigkeit aufnehmen, weil das dadurch gebundene Wasser mit einer der Komponenten (speziell mit dem Diisocyanat des PU-Schaums) reagieren kann. Speziell das Material des zylindrischen Kolbens muß der aufgepreßten Mündung des Innenbehälters einen dauerhaften Sitz geben, so daß dieser nicht abrutscht und sich sein Inhalt vorzeitig mit der ersten Fluidkomponente vermischt. Als Material für den zylindrischen Kolben und den Hohlzylinder eignen sich thermoplastische Kunststoffe, wie z. B. Polypropylen (PP), Polyethylen (PE), Polyamid (PA), Hart-Polyvinylchlorid (PVC), wobei PP wegen seiner geringen Feuchtigkeitsaufnahme besonders bevorzugt ist. PA nimmt merkliche Mengen Wasser auf und ist deshalb weniger bevorzugt. Diese Kunststoffe eignen sich - in der angegebenen Bevorzugung - auch für den Innenbehälter.

Gemäß der vorstehenden Offenbarung betrifft die Erfindung auch ein Verfahren zum Mischen von getrennt untergebrachten Fluidkomponenten, bei dem im Inneren eines Außenbehälters ein Innenbehälter angeordnet wird, wobei der Außenbehälter die erste Fluidkomponente und der Innenbehälter die zweite Fluidkomponente enthält und der Innenbehälter durch einen mechanischen Eingriff von außerhalb des Außenbehälters geöffnet wird. Erfindungsgemäß wird bei dem Verfahren ein Zugelement eingesetzt, welches durch eine Öffnung des Außenbehälters geführt und abgedichtet darin bewegbar ist. Das Zugelement weist dabei eine im Inneren des Außenbehälters liegende äußere Begrenzungsfläche auf, auf die der Innenbehälter mit einer Mündung so aufgesteckt ist, daß die Mündung bei einer Bewegung des Zugelements von der Begrenzungsfläche mitgenommen wird. Zum Öffnen des Innenbehälters wird das Zugelement nach außen bewegt, bis die Mündung an der Anschlagfläche eines Anschlagelements anstößt, welches im Inneren des Außenbehälters zwischen der Mündung und der Öffnung angeordnet ist. Durch weitere Bewegung des Zugelements nach außen wird die Begrenzungsfläche von der Mündung abgezogen und der Innenbehälter abgelöst, so daß sein Inhalt (zweite Fluidkomponente) mit dem des Außenbehälters (erste Fluidkomponente) vermischt werden kann.

Weitere Merkmale, Vorteile und Anwendungsmöglichkeiten der Erfindung ergeben sich aus der nachfolgenden Beschreibung von Ausführungsbeispielen unter Bezugnahme auf die Zeichnung; es zeigen:
- Fig. 1:: eine Prinzipdarstellung der erfindungsgemäßen Vorrichtung, die auch der Erläuterung des erfindungsgemäßen Verfahrens dient;
- Fig. 2a:: eine bevorzugte Ausführungsform der erfindungsgemäßen Vorrichtung, die eine Einrichtung zum Herstellen eines Druckausgleiches aufweist;
- Fig. 2b:: einen Schnitt durch Fig. 2a entlang der Linie A-A;
- Fig. 3a, 3b:: eine Modifikation der Ausführungsform der Figuren 2a und 2b.

Fig. 1 zeigt das Prinzip der erfindungsgemäßen Vorrichtung und des erfindungsgemäßen Verfahrens. Es wird von einer Anordnung ausgegangen, bei der sich im Inneren eines Außenbehälters 1 ein Innenbehälter 2 befindet. Der Außenbehälter 1 enthält die erste Fluidkomponente, der Innenbehälter 2 die zweite Fluidkomponente. Erste und zweite Fluidkomponente sollen miteinander vermischt werden, indem der Innenbehälter 2 von außen geöffnet wird.

Zu diesem Zweck ist in einer Wandung (im vorliegenden Beispiel im Boden 10) des Außenbehälters 1 eine Öffnung 5 vorgesehen, durch die ein Zugelement 3 nach außen geführt ist. Das Zugelement 3 weist eine im Inneren des Außenbehälters 1 liegende Begrenzungsfläche 7 auf, auf die der gefüllte Innenbehälter 2 mit einer Mündung 8 aufgesteckt ist. Im Inneren des Außenbehälters 1 ist außerdem zwischen der Mündung 8 und der Öffnung 5 ein Anschlagelement 4 angeordnet, welches eine Anschlagfläche 6 aufweist. Im Ausgangszustand ist die Mündung 6 entweder geringfügig von der Anschlagfläche 6 beabstandet oder stößt an ihr an. In der gezeigten Darstellung befindet sich der Innenbehälter 2 in vertikaler Lage mit nach unten zeigender Mündung 8. Diese Lage ist bevorzugt, jedoch nicht zwingend erforderlich.

Das Öffnen des Innenbehälters 2 erfolgt durch Bewegen des Zugelements 3 in Richtung des gezeigten Pfeiles, wodurch die Mündung 8 entweder sofort an der Anschlagfläche 6 anstößt oder solange von der Begrenzungsfläche 7 mitgenommen wird, bis dies der Fall ist. Wird von dieser Lage aus das Zugelement 3 weiter in Richtung des Pfeiles bewegt, rutscht die Mündung 8 von der Begrenzungsfläche 7 ab und setzt den Innenbehälter 2 frei, so daß sich die zweite Fluidkomponente in die erste Fluidkomponente ergießt und durch Schütteln mit ihr vermischt werden kann. Das Schütteln vervollständigt auch das Ausfließen der zweiten Fluidkomponente aus dem Innenbehälter 2.

Fig. 2a zeigt eine praktische Ausführungsform der erfindungsgemäßen Vorrichtung. Gezeigt ist der untere Bereich eines Außenbehälters 1, in dessen Boden 10 eine Öffnung 5 eingearbeitet ist, die zur Aufnahme eines Anschlagelements in Gestalt eines Hohlzylinders 40 dient. Der Hohlzylinder 40 hat im vorderen Bereich eine erste Bohrung 41 und im hinteren Bereich eine koaxial dazu ausgebildete zweite Bohrung 42, die einen kleineren Durchmesser aufweist als die erste Bohrung 41 und mit einem Innengewinde 44 versehen ist. Weiter weist der Hohlzylinder 40 im hinteren Bereich eine stufenartige Verjüngung auf, an der er mit einem Außengewinde 47 versehen und durch die Öffnung 5 gesteckt ist. Auf das Außengewinde 47 ist eine Konterschraube 52 aufgesetzt, die den Hohlzylinder 40 kraftschlüssig mit dem Außenbehälter 1 verbindet. Der vordere Bereich des Hohlzylinders 40 wird von einer Stirnfläche 43 begrenzt, die als Anschlagfläche dient.

In den Hohlzylinder 40 eingesetzt ist ein komplementär dazu geformtes Zugelement in Gestalt eines gestuften zylindrischen Kolbens 30, dessen vorderes Ende 31 einen größeren Durchmesser hat als sein hinteres Ende 32. Der Durchmesser des vorderen Endes 31 und die erste Bohrung 41 des Hohlzylinders sind so aufeinander abgestimmt, daß das vordere Ende 31 in der ersten Bohrung 41 bewegt werden kann. Die Dichtung zwischen dem zylindrischen Kolben und dem Hohlzylinder erfolgt durch eine in das vordere Ende 31 eingearbeitete Ringnut 35, die einen O-Ring aufnimmt.

Das hintere Ende 32 trägt ein Außengewinde 33, mit dem es in das Innengewinde 44 des Hohlzylinders 40 eingeschraubt werden kann. Weiter ist das hintere Ende 32 über eine Mitdrehverhinderung 51 mit einer Drehvorrichtung 50 verbunden, mit der der zylindrische Kolben 30 im Hohlzylinder 40 durch Drehen nach oben bzw. unten bewegt werden kann.

Fig. 2b zeigt einen Schnitt durch den Hohlzylinder 40 entlang der Linie A-A. Zu erkennen sind die als Anschlagfläche dienende Stirnfläche 43 des Hohlzylinders 40 sowie zwei zentrisch verlaufende Materialausnehmungen 45, 45', die die bereits erwähnte Einrichtung zum Herstellen eines Druckausgleichs zwischen dem Außenbehälter 1 und dem Innenbehälter 2 darstellen. Diese Materialausnehmungen können die Gestalt von Rillen oder flachen Nuten haben. Wie aus Fig. 2a zu entnehmen ist, beginnen sie dann wirksam zu werden, wenn der zylindrische Kolben 30 so weit in den Hohlzylinders 40 zurückgezogen ist, daß seine Stirnkante unterhalb der Stirnfläche 43 steht.

Die Figuren 3a und 3b zeigen eine Ausführungsform der erfindungsgemäßen Vorrichtung, die den Figuren 2a, 2b im wesentlichen entspricht. Der Unterschied besteht einmal in einer anders ausgeführten Einrichtung zur Herstellung des Druckausgleichs. Der Druckausgleich erfolgt in Fig. 3a, 3b dadurch, daß der Hohlzylinder 40 in axialer Richtung einseitig verkürzt ist, wodurch eine Stufe 46 entsteht. Wie zu erkennen ist, beginnt der Druckausgleich dann wirksam zu werden, wenn die Stirnkante des vorderen Teils 31 des zylindrischen Kolbens 30 so weit zurückgezogen ist, daß sie den verdickten Bördelrand der Mündung 8 des Innenbehälters 2 erreicht.

Als weiteren Unterschied zeigt Fig. 3a eine weitere Ringnut 36, die in den Bördelrand der Mündung 8 eingreift und beim Zurückziehen des zylindrische Kolbens 30 in dem Augenblick ein druckpunktähnliches Gefühl erzeugt, wenn der rechte Teil der Mündung 8 auf der Stirnfläche 43 anstößt. Es muß dann kurzzeitig eine höhere Kraft aufgebracht werden, um die Mündung 8 aus der Ringnut 36 herauszustemmen und den Innenbehälter 2 abzuwerfen.

### Bezugszeichenliste

- 1: Außenbehälter
- 2: Innenbehälter
- 3: Zugelement
- 4: Anschlagelement
- 5: Öffnung
- 6: Anschlagfläche
- 7: Begrenzungsfläche
- 8: Mündung
- 9: Wand
- 10: Boden
- 30: zylindrischer Kolben
- 31: vorderes Ende
- 32: hinteres Ende
- 33: Außengewinde
- 34: O-Ring
- 35: Ringnut
- 36: Ringnut
- 40: Hohlzylinder
- 41: erste Bohrung
- 42: zweite Bohrung
- 43: Stirnfläche
- 44: Innengewinde
- 45, 45': Materialausnehmung
- 46: Stufe
- 47: Außengewinde
- 50: Drehvorrichtung
- 51: Mitdrehverhinderung
- 52: Konterschraube

## Patentansprüche

1. Vorrichtung zum Mischen von getrennt untergebrachten Fluidkomponenten, aufweisend
einen eine Öffnung (5) aufweisenden Außenbehälter (1) zur Aufnahme der ersten Fluidkomponente und einen im Inneren des Außenbehälters (1) angeordneten, eine Mündung (8) aufweisenden Innenbehälter (2) zur Aufnahme der zweiten Fluidkomponente,
**gekennzeichnet durch**
ein Zugelement (3), welches durch die Öffnung (5) des Außenbehälters (1) geführt und abgedichtet darin bewegbar ist und welches eine im Inneren des Außenbehälters (1) liegende äußere Begrenzungsfläche (7) aufweist, auf die die Mündung (8) des Innenbehälters (2) so aufsteckt ist, daß diese bei einer Bewegung des Zugelements (3) von der Begrenzungsfläche (7) mitgenommen wird; und
ein im Inneren des Außenbehälters (1) zwischen der Mündung (8) des Innenbehälters (2) und der Öffnung (5) des Außenbehälters (1) angeordnetes Anschlagelement (4) mit einer Anschlagfläche (6), an der die Mündung (8) bei einer nach außen gerichteten Bewegung des Zugelements (3) anstößt, so daß bei weiterer Bewegung des Zugelements (3) die Begrenzungsfläche (7) von der Mündung (8) abgezogen werden kann.

2. Vorrichtung nach Anspruch 1, dadurch gekennzeichnet, daß sowohl der Außenbehälter (1) als auch der Innenbehälter (2) aus Metall, bevorzugt aus Aluminium oder Stahl, hergestellt ist.

3. Vorrichtung nach Anspruch 1, dadurch gekennzeichnet, daß der Außenbehälter (1) aus Metall, bevorzugt aus Aluminium oder Stahl, und der Innenbehälter (2) aus einem thermoplastischen Kunststoff, bevorzugt aus Polypropylen, hergestellt ist.

4. Vorrichtung nach einem der Ansprüche 1 bis 3, gekennzeichnet durch eine Einrichtung zum Herstellen eines Druckausgleichs zwischen dem Außenbehälter (1) und dem Innenbehälter (2) bei abgezogenem Innenbehälter (2).

5. Vorrichtung nach einem der vorhergehenden Ansprüche, dadurch gekennzeichnet, daß
das Zugelement (3) die Gestalt eines gestuften zylindrischen Kolbens (30) hat, der ein vorderes Ende (31) mit größerem Durchmesser und ein koaxial zum vorderen (31) Ende ausgebildetes hinteres Ende (32) mit kleinerem Durchmesser aufweist, wobei das vordere Ende (31) als Begrenzungsfläche (7) zum Aufstecken der Mündung (8) des Innenbehälters (2) dient; und
das Anschlagelement (4) die Gestalt eines zum gestuften Kolben (30) komplementär geformten Hohlzylinders (40) hat, der mit dem Außenbehälter (1) form- oder kraftschlüssig verbunden ist und im vorderen Bereich eine erste Bohrung (41) mit dem größeren Durchmeser, im hinteren Bereich eine koaxial zur ersten Bohrung (41) ausgebildete zweite Bohrung (42) mit dem kleineren Durchmesser aufweist und im Bereich der ersten Rohrung (41) in axialer Richtung von einer als Anschlagfläche (6) dienenden Stirnfläche (43) begrenzt wird,
wobei das hintere Ende (32) in die zweite Bohrung (42) und das vordere Ende (31) in die erste Bohrung (41) eingeführt und abgedichtet darin bewegbar ist.

6. Vorrichtung nach Anspruch 5, dadurch gekennzeichnet, daß das hintere Ende (32) des zylindrischen Kolbens (30) ein Außengewinde (33) und die zweite Bohrung (42) des Hohlzylinders (40) ein dazu passendes Innengewinde (44) aufweist.

7. Vorrichtung nach Anspruch 5 und 4 oder Anspruch 6 und 4, dadurch gekennzeichnet, daß die Einrichtung zum Druckausgleich
eine radial verlaufende, rillen- oder nutenartige Materialausnehmung (45) in der Strirnfläche (43) des Hohlzylinders (40) oder
eine einseitige stufenartige Verkürzung (46) des Hohlzylinders (40) in axialer Richtung ist.

8. Vorrichtung nach Anspruch 6 oder 7, gekennzeichnet durch eine mit dem hinteren Ende (32) des zylindrischen Kolben (30) verbundene Drehvorrichtung (50).

9. Vorrichtung nach einem der Ansprüche 5 bis 8, gekennzeichnet durch eine im vorderen Bereich des vorderen Endes (31) angebrachte Ringnut (36).

10. Vorrichtung nach einem der vorhergehenden Ansprüche, dadurch gekennzeichnet, daß das Zugelement (3) und/oder das Anschlagselement (4) aus einem thermoplastischen Kunststoff, bevorzugt aus Polypropylen, hergestellt ist.

11. Vorrichtung nach einem der vorhergehenden Ansprüche, dadurch gekennzeichnet, daß die Öffnung (5) im Boden (10) des Außenbehälters (1) angeordnet ist.

12. Verfahren zum Mischen von getrennt untergebrachten Fluidkomponenten, bei dem im Inneren eines die erste Fluidkomponente enthaltenden Außenbehälters (1) ein die zweite Fluidkomponente enthaltender, verschlossener Innenbehälter (2) angeordnet wird und der Innenbehälter (2) von außen geöffnet wird,
**dadurch gekennzeichnet, daß**
ein Zugelement (3) eingesetzt wird, welches durch eine Öffnung (5) des Außenbehälters (1) geführt und abgedichtet darin bewegbar ist und welches eine im Inneren des Außenbehälters (1) liegende äußere Begrenzungsfläche (7) aufweist, auf die der Innenbehälter (2) mit einer Mündung (8) so aufgesteckt ist, daß die Mündung (8) bei einer Bewegung des Zugelements (3) von der Begrenzungsfläche (7) mitgenommen wird; und
das Zugelement (3) nach außen bewegt wird, bis die Mündung (8) an der Anschlagfläche (6) eines im Inneren des Außenbehälters (1) zwischen der Mündung (8) und der Öffnung (5) angeordneten Anschlagelements (4) anstößt und durch weitere Bewegung des Zugelements (3) die Begrenzungsfläche (7) von der Mündung (8) abgezogen wird.

## Claims

1. Apparatus for mixing fluid components which are disposed separately, comprising
an outer container (1) having an opening (5), for receiving the first fluid component, and an inner container (2) for receiving the second fluid component, which is arranged in the interior of the outer container (1) and which has a mouth opening (8),
characterised by
a pulling element (3) which is guided through the opening (5) of the outer container (1) and which is movable in sealing relationship therein and which has an outer boundary surface (7) which is disposed in the interior of the outer container (1) and on to which the mouth opening (8) of the inner container (2) is fitted in such a way that it is entrained in a movement of the pulling element (3) by the boundary surface (7); and
an abutment element (4) which is arranged in the interior of the outer container (1) between the mouth opening (8) of the inner container (2) and the opening (5) of the outer container (1) and which has an abutment surface (6) against which the mouth opening (8) bears in a downwardly directed movement of the pulling element (3) so that upon further movement of the pulling element (3) the boundary surface (7) can be withdrawn from the mouth opening (8).

2. Apparatus according to claim 1 characterised in that both the outer container (1) and also the inner container (2) is made from metal, preferably aluminium or steel.

3. Apparatus according to claim 1 characterised in that the outer container (1) is made from metal, preferably aluminium or steel, and the inner container (2) is made from a thermoplastic material, preferably polypropylene.

4. Apparatus according to one of claims 1 to 3 characterised by a device for producing pressure equalisation between the outer container (1) and the inner container (2) when the inner container (2) is withdrawn.

5. Apparatus according to one of the preceding claims characterised in that
the pulling element (3) is in the form of a stepped cylindrical piston (30) which has a front end (31) of larger diameter and a rear end (32) of smaller diameter which is coaxial with respect to the front end (31), wherein the front end (31) serves as a boundary surface (7) for fitting on the mouth opening (8) of the inner container (2); and
the abutment element (4) is in the form of a hollow cylinder (40) which is complementary in shape to the stepped piston (30) and which is force-lockingly or positively lockingly connected to the outer container (1) and which has in the front region a first bore (41) of the larger diameter and in the rear region a second bore (42) of the smaller diameter, which is coaxial with the first bore (41), and in the region of the first bore (41) is delimited in the axial direction by an end face (43) which serves as the abutment surface (6),
wherein the rear end (32) is introduced into and is movable in sealing relationship in the second bore (42) and the front end (31) is introduced into and is movable in sealing relationship in the first bore (41).

6. Apparatus according to claim 5 characterised in that the rear end (32) of the cylindrical piston (30) has an external screwthread (33) and the second bore (42) of the hollow cylinder (40) has an internal screwthread (44) which fits thereto.

7. Apparatus according to claim 5 and claim 4 or claim 6 and claim 4 characterised in that the device for pressure equalisation has a radially extending, channel-like or groove-like material recess (45) in the end face (43) of the hollow cylinder (40) or a step-like reduction in length (46) of the hollow cylinder (40) at one side thereof, in the axial direction thereof.

8. Apparatus according to claim 6 or claim 7 characterised by a turning means (50) connected to the rear end (32) of the cylindrical piston (30).

9. Apparatus according to one of claims 5 to 8 characterised by an annular groove (36) disposed in the front region of the front end (31).

10. Apparatus according to one of the preceding claims characterised in that the pulling element (3) and/or the abutment element (4) is made from a thermoplastic synthetic material, preferably polypropylene.

11. Apparatus according to one of the preceding claims characterised in that the opening (5) is arranged in the bottom of the outer container (1).

12. A method of mixing separately disposed fluid components in which disposed in the interior of an outer container (1) containing the first fluid component is a closed inner container (2) containing the second fluid component and the inner container (2) is opened from the outside,
characterised in that
a pulling element (3) is used, which is guided through an opening (5) of the outer container (1) and is movable in sealing relationship therein and which has an outer boundary surface (7) which is disposed in the interior of the outer container (1) and on to which the inner container (2) is fitted with a mouth opening (8) in such a way that the mouth opening (8) is entrained in a movement of the pulling element (3) by the boundary surface (7); and
the pulling element (3) is moved outwardly until the mouth opening (8) bears against the abutment surface (6) of an abutment element (4) arranged in the interior of the outer container (1) between the mouth opening (8) and the opening (5) and the boundary surface (7) is withdrawn from the mouth opening (8) by further movement of the pulling element (3).

## Revendications

1. Dispositif pour mélanger des composants fluidiques logés séparément, comprenant
un récipient extérieur (1) présentant une ouverture (5) et destiné à recevoir le premier composant fluidique, et un récipient intérieur (2) disposé à l'intérieur du récipient extérieur (1), présentant une embouchure (8) et destiné à recevoir le deuxième composant fluidique,
**caractérisé** par
un élément de traction (3), qui est guidé à travers l'ouverture (5) du récipient extérieur (1) et peut être déplacé en étanchéité à l'intérieur de ce dernier, et qui présente une face de délimitation extérieure (7), située à l'intérieur du récipient extérieur (1) et sur laquelle l'embouchure (8) du récipient intérieur (2) est emboîtée de telle sorte qu'elle est entraînée par la face de délimitation (7) lors d'un déplacement de l'élément de traction (3); et
un élément de butée (4), qui est disposé à l'intérieur du récipient extérieur (1) entre l'embouchure (8) du récipient intérieur (2) et l'ouverture (5) du récipient extérieur (1), et qui est doté d'une face de butée (6) contre laquelle vient buter l'embouchure (8) lors d'un déplacement de l'élément de traction (3) dirigé vers l'extérieur, de sorte que, tandis que le déplacement de l'élément de traction (3) se poursuit, la face de délimitation (7) peut être dégagée de l'embouchure (8).

2. Dispositif selon la revendication 1, **caractérisé** en ce que le récipient intérieur (2) et le récipient extérieur (1) sont tous deux fabriqués en métal, de préférence en aluminium ou en acier.

3. Dispositif selon la revendication 1, **caractérisé** en ce que le récipient extérieur (1) est fabriqué en métal, de préférence en aluminium ou en acier, et le récipient intérieur (2) en matière thermoplastique, de préférence en polypropylène.

4. Dispositif selon une des revendications 1 à 3, **caractérisé** par un moyen pour réaliser une égalisation de pression entre le récipient extérieur (1) et le récipient intérieur (2) lorsque le récipient intérieur (2) est dégagé.

5. Dispositif selon une des revendications précédentes, **caractérisé** en ce que
l'élément de traction (3) a la forme d'un piston cylindrique étagé (30), qui présente une extrémité avant (31) de plus grand diamètre et une extrémité arrière (32) de plus petit diamètre, configurée coaxialement à l'extrémité avant (31), l'extrémité avant (31) servant de face de délimitation (7) pour l'emboîtement de l'embouchure (8) du récipient intérieur (2) ; et
l'élément de butée (4) a la forme d'un cylindre creux (40) de forme complémentaire au piston étagé (30), cylindre qui est assemblé en engagement positif ou à force au récipient extérieur (1) et présente un premier alésage (41) de plus grand diamètre dans la région avant, et un deuxième alésage (42) de plus petit diamètre, configuré coaxialement au premier alésage (41), et qui est délimité en direction axiale, dans la région du premier alésage (41), par une
face frontale (43) servant de face de butée (6), l'extrémité arrière (32) étant introduite dans le deuxième alésage (42) et pouvant y être déplacée en étanchéité, tandis que l'extrémité avant (31) est introduite dans le premier alésage (41) et peut y être déplacée en étanchéité.

6. Dispositif selon la revendication 5, **caractérisé** en ce que l'extrémité arrière (32) du piston cylindrique (30) présente un filetage extérieur (33), et le deuxième alésage (42) du cylindre creux (40) présente un filetage intérieur (44) adapté au filetage extérieur (33).

7. Dispositif selon les revendications 4 et 5 ou 4 et 6, **caractérisé** en ce que le moyen d'égalisation de pression est un évidement de matière en forme de gorge ou de rainure (45), s'étendant radialement dans la face frontale (43) du cylindre creux (40), ou un raccourcissement unilatéral (46), du genre gradin, du cylindre creux (40) en direction axiale.

8. Dispositif selon la revendication 6 ou 7, **caractérisé** par un dispositif de rotation (50) relié à l'extrémité arrière (32) du piston cylindrique (30).

9. Dispositif selon une des revendications 5 à 8, **caractérisé** par une rainure annulaire (36) ménagée dans la région avant de l'extrémité avant (31).

10. Dispositif selon une des revendications précédentes, **caractérisé** en ce que l'élément de traction (3) et/ou l'élément de butée (4) est fabriqué en matière thermoplastique, de préférence en polypropylène.

11. Dispositif selon une des revendications précédentes, **caractérisé** en ce que l'ouverture (5) est disposée dans le fond (10) du récipient extérieur (1).

12. Procédé pour mélanger des composants fluidiques logés séparément, selon lequel un récipient intérieur fermé (2) contenant le deuxième composant fluidique est disposé à l'intérieur d'un récipient extérieur (1) contenant le premier composant fluidique, et le récipient intérieur (2) est ouvert de l'extérieur,
**caractérisé** en ce que
on installe un élément de traction (3), qui est guidé à travers une ouverture (5) du récipient extérieur (1) et peut être déplacé en étanchéité à l'intérieur de ce dernier, et qui présente une face de délimitation extérieure (7), située à l'intérieur du récipient extérieur (1) et sur laquelle le récipient intérieur (2) est, par une embouchure (8), emboîté de telle sorte que l'embouchure (8) est entraînée par la face de délimitation (7) lors d'un déplacement de l'élément de traction (3); et
l'élément de traction (3) est déplacé vers l'extérieur jusqu'à ce que l'embouchure (8) vienne buter contre la face de butée (6) d'un élément de butée (4) disposé à l'intérieur du récipient extérieur (1) entre l'embouchure (8) et l'ouverture (5), et, tandis que le déplacement de l'élément de traction (3) se poursuit, la face de délimitation (7) est dégagée de l'embouchure (8).
